# EUROPÄISCHE PATENTSCHRIFT

(11) **EP 2 477 912 B1**
(45) Veröffentlichungstag und Bekanntmachung des Hinweises auf die Patenterteilung: **10.07.2013**
(21) Anmeldenummer: 10760646.9
(22) Anmeldetag: 17.09.2010
(51) Int. Cl.: B65D 88/16, B65D 90/00, B65D 90/04

(54) **VERPACKUNGSBEHÄLTER FÜR BITUMEN**
PACKAGING CONTAINER FOR BITUMEN
RECIPIENT D'EMBALLAGE DE BITUME

(30) Priorität: 18.09.2009 AT 58409 U
(43) Veröffentlichungstag der Anmeldung: 25.07.2012
(73) Patentinhaber: Polycube Systems GmbH, 2560 Berndorf (AT)
(72) Erfinder: BUGL, Rosemarie, 2770 Gutenstein (AT); KREGER, Michael, 2560 Berndorf (AT)
(74) Vertreter: KLIMENT & HENHAPEL
(86) Internationale Anmeldenummer: PCT/EP2010/063680
(87) Internationale Veröffentlichungsnummer: WO 2011/033051

(56) Entgegenhaltungen:
- WO-A1-2008/018878
- DE-A1- 4 336 256
- US-A- 4 963 037
- US-A- 5 865 540

## Beschreibung

Die vorliegende Erfindung betrifft einen großvolumigen Verpackungsbehälter aus flexiblem Material, vorzugsweise aus Polypropylen Gewebe, mit einer rechteckigen Aufstandsfläche, auf welcher der Verpackungsbehälter in Transportposition lagert, sowie vier Mantelflächen und einer Deckenfläche, zum Transport von Bitumen, wobei Aufstandsfläche, Mantelflächen und Deckfläche jeweils durch Nähte mit der/den benachbarten Fläche(n) verbunden sind, wobei jede Mantelfläche die Form eines Rechtecks aufweist und zumindest eine erste Seitenlänge der Aufstandsfläche um mehr als 80%, bevorzugt um mehr als 100% länger ist als die Höhe des Verpackungsbehälters, gemäß dem Oberbegriff des Anspruchs 1.

Die wo 2008/018878 A1 betrifft eine Hebetasche für 24 000 Pfund (entspricht ca. 11,9 t) Beladung mit Abmessungen von 8 x 7 x 4,5 ft (entspricht ca. 244 x 213 x 137 cm) oder 8 x 5,5 x 5,5 ft (entspricht ca. 244 x 168 x 168 cm) und mit mehreren Tragbändern. Die Hebetasche ist für Schüttgut bestimmt.

Der Behälter der US 4 963 037 A weist an einer Seite mehrere schmale Schlaufen zum Heben des Behälters auf sowie Gurte und Ringe zur Stabilisierung.

Der Behälter der US 5 865 540 A weist eine Trageschlaufe auf, die zwei einander gegenüberliegende Seitenkanten der Deckfläche über deren Außenseite miteinander verbindet und genauso breit ist wie die Seitenkanten lang sind. Länge, Breite und Höhe sind bei diesem Behälter in etwa gleich.

Der Einsatz von großvolumigen Verpackungsbehältern aus flexiblem Material für den Transport von fließfähigen Materialien, insbesondere Bitumen ist bereits bekannt.

Nachdem Bitumen für Transportzwecke zunächst in formbeständige Behälter abgefüllt wurde, ist man aus Kostengründen dazu übergegangen, diese durch flexible Behälter wie Kleinpackungen aus Kartons bzw. Kunststofffolie zu verpacken. Aber auch dies hat sich aufgrund der geringen Aufnahmekapazität der Kleinpackungen als unwirtschaftlich herausgestellt, weshalb großvolumige verpackungsbehälter aus flexiblem Material zum Transport von Bitumen herangezogen wurden. Diese großvolumigen Verpackungsbehälter konnten einerseits eine ausreichend große Menge an Bitumen aufnehmen um den Transport wirtschaftlich zu gestalten, andererseits waren sie aufgrund ihres Aufbaus auch sehr widerstandsfähig. Sie bestanden und bestehen immer noch aus Polypropylen Gewebe mit einem vorzugsweisen spezifischen Gewicht von 200g/m². In der Regel aber nicht verpflichtend ist auch einen Innensack vorgesehen, der am Zielort gemeinsam mit dem Bitumen aufgeschmolzen wird.

Um diese großvolumigen Verpackungsbehälter trotz des langsamen Fließens von Bitumen auch im erkalteten Zustand stapelbar und damit transportfähig zu machen wird in der AT 9.582 U1 vorgeschlagen, die Mantelflächen solcher großvolumiger Verpackungsbehälter vom unteren Rand ausgehend als Pyramidenstumpfmantel bzw. von einem Pyramidenstumpfmantel stetig in einen Kegelstumpfmantel übergehend zu formen. Dies soll dazu beitragen, dass die Behälterwandung im Zusammenwirken mit dem eingefüllten, fließfähigen Material selbststabilisierend sei und der Verpackungsbehälter in befülltem Zustand aufrecht stehenbleibt, ohne dass spezielle Stützmittel vorgesehen sind.

In der AT 9 644 U1 wird zusätzlich vorgeschlagen, bei solchen Verpackungsbehältern die Mantelflächen als gleichschenkelige Trapeze auszugestalten. Diese Form der Mantelflächen soll dazu beitragen, dass der Verpackungsbehälter beim Befüllen mit Bitumen selbstaufrichtend ist.

Aus der AT 505.805 B1 ist es zusätzlich bekannt, die Mantelflächen mit Falten, Nähten oder Bändern zu versteifen.

Die vorgeschlagenen Formen bzw. Hilfsmittel erhöhen zwar die Stabilität eines einzelnen Verpackungsbehälters, werfen aber Probleme bei der Stapelbarkeit auf. So geht beispielsweise bereits beim Nebeneinanderstapeln solcher Verpackungebehälter wertvolles Transportvolumen durch die im wesentlichen konische bzw. pyramidenstumpfförmige Form der Verpackungsbehälter verloren. Andererseits ergeben sich aber auch Probleme beim Übereinanderstapeln solcher Verpackungsbehälter, da die Aufstandsfläche der oberen Verpackungsbehälter größer ist als die Deckenfläche der unteren Verpackungsbehälter und daher der in den oberen Verpackungsbehältern verpackte Bitumen aufgrund seiner Fließeigenschaft bei Transporttemperatur bei längeren Transporten somit die Deckenfläche der jeweils darunter liegenden Verpackungsbehälter umfließt, praktisch also ein Art Haube bildet, wodurch die Entstapelung oft mit beträchtlichen Schwierigkeiten verbunden ist.

Es ist daher die Aufgabe der vorliegenden Erfindung, diese Nachteile zu verhindern und einen großvolumigen Verpackungsbehälter aus flexiblem Material zum Transport von Bitumen mit einer rechteckigen Aufstandsfläche, auf welcher der Verpackungsbehälter in Transportposition lagert, sowie vier Mantelflächen und einer Deckfläche, wobei Aufstandsfläche, Mantelflächen und Deckfläche jeweils durch Nähte mit der/den benachbarten Fläche(n) verbunden sind, vorzuschlagen, der nicht nur nach Befüllung in sich selbst stabil ist sondern auch eine verbesserte Stapelbarkeit sowie Transportfähigkeit aufweist.

Erfindungsgemäß wird dies gemäß Anspruch 1 bei einem großvolumigen Verpackungsbehälter aus flexiblem Material dadurch erreicht dass jede Mantelfläche die Form eines Rechtecks aufweist und zumindest eine erste Seitenlänge der Aufstandsfläche um mehr als 80%, bevorzugt um mehr als 100% länger ist als die Höhe des Verpackungsbehälters, sowie
dass die Höhe stets kleiner als 100 cm ist und
dass mindestens eine, vorzugsweise exakt eine erste Tragschlaufe vorgesehen ist, welche zwei einander gegenüberliegende Seitenkanten der Deckfläche über deren Außenseite miteinander verbindet und welche mit der Deckfläche einen Tunnel bildet und die Breite der mindestens einen, vorzugsweise exakt einen, ersten Tragschlaufe bzw. der Gesamtheit der Breiten der Tragschlaufen an der Deckfläche zumindest drei Viertel der Länge der beiden Seitenkanten beträgt, welche sie miteinander verbindet, wobei die Seitenkanten parallel zur ersten Seitenlänge der Aufstandsfläche verlaufen, und
dass eine Füllöffnung in einer der beiden Mantelflächen, vorzugsweise in einer der beiden kleineren Mantelflächen vorgesehen ist.

Aufgrund der rechteckigen Ausgestaltung der Mantelflächen ergibt sich in Kombination mit der rechteckigen Aufstandsfläche eine optimierte Stapelbarkeit sowie die optimale Ausnutzung des für den Transport der Behälter zur Verfügung stehenden Transportraumes.

Das angegebene Verhältnis zwischen einer ersten Seitenlänge der Aufstandsfläche zur Höhe des Verpackungsbehälters bewirkt eine Vergrößerung des Trägheitsmoments um die betroffene Trägheitsachse, bei gleichzeitiger Ausnutzung der verfügbaren Stabilität der Mantelflächen, wodurch ein Umfallen wirkungsvoll verhindert werden kann.

Die erfindungsgemäße Kombination des Verhältnisses der ersten Seitenlänge der Aufstandsfläche zur Höhe de

Verpackungsbehälters mit der Geometrie der Mantelflächen führt zu einer Abstimmung des Verpackungsbehälters derart, dass das Fließen des Bitumens zu keiner Beeinträchtigung der Stabilität des Behälters führt, da bei Einhaltung der erfindungsgemäßen Verhältnisse bzw. Geometrien die Festigkeit des Materials des Verpackungsbehälters die beim Fließen des Bitumens während des Transports auftretenden Kräfte problemlos aufnehmen kann, ohne sich stabilitätsgefährdend zu verformen. Besonders gute Ergebnisse hinsichtlich Stabilität des Verpackungsbehälters sind zu erzielen, wenn mit zunehmendem Volumen des Verpackungsbehälters die Länge der ersten Seitenlänge im erfindungsgemäßen Bereich reduziert wird. Es hat sich herausgestellt, dass bei Einhalten der erfindungsgemäßen Merkmale die im Stand der Technik als zwingend vorgeschlagene Ausgestaltung der Mantelflächen als gleichschenkelige Trapeze bzw. Ausgestaltung des Behälters als kegelstumpfförmig nicht erforderlich ist, was die Transportierbarkeit stark verbessert. Auch zusätzliche Versteifungen in den Mantelflächen sind bei einem erfindungsgemäßen Verpackungsbehälter nicht notwendig.

Unter der Höhe des Verpackungsbehälters ist dessen Höhe in unbefülltem Zustand zu verstehen. Sie entspricht daher der Länge der stehenden Seitenkante einer Mantelfläche in nicht ausgebauchtem Zustand.

Gemäß der Erfindung betreffend die Deckfläche und gemäß einer bevorzugten Ausführungsvariante der Erfindung betreffend die Aufstandsfläche ist es vorgesehen, dass mindestens eine erste/zweite Tragschlaufe angeordnet ist, welche zwei einander gegenüberliegende Seitenkanten der Deckfläche/Aufstandsfläche über deren Außenseite miteinander verbindet, wobei die Breite der mindestens einen ersten/zweiten Tragschlaufe bzw. der Gesamtheit der Breiten der Tragschlaufen an der Deckfläche/Aufstandsfläche zumindest drei Viertel der Läng der beiden Seitenkanten beträgt, welche sie miteinander verbindet.

Die Tragschlaufen weisen dadurch ausreichend Steifigkeit auf und bilden gemeinsam mit der Deckfläche bzw. der Aufstandsfläche einen Tunnel. Dadurch wird das Einfädeln eines technischen Hebemittels gegenüber Verpackungsbehältern mit weniger breiten und damit weniger formstabilen Tragschlaufen erleichtert.

Da mit zunehmender Breite einer Tragschlaufe sich auch deren Steifigkeit erhöht und somit die Tunnelform auch im Ruhezustand des Verpackungsbehälters erhalten bleibt, die Trageschlaufe somit nicht in sich zusammenfällt oder umfällt, wird auch in dieser Hinsicht das Einfädeln eines technischen Hebemittels erleichtert. Die Ausbildung des beschriebenen Tunnels bewirkt des weiteren eine gleichmäßigere Lastverteilung sowie eine damit einhergehende geringere Vorformung und Beanspruchung des Verpackungsbehälters.

In einer besonders bevorzugten Ausführungsvariante ist es vorgesehen, dass exakt eine erste Tragschlaufe an der Deckfläche, zwei gegenüberliegende Seiten derselben verbindend, angeordnet ist und exakt eine zweite Tragschlaufe an der Aufstandefläche, ebenfalls zwei gegenüberliegende Seiten derselben verbindend, beide Tragschlaufen mit einer Breite von mindestens drei Viertel der Länge der beiden Seitenkanten. In diesem Fall gestaltet sich das Einfädeln eines technischen Hebemittels als besonders einfach, da das technische Hebemittel lediglich einmal pro Verpackungsbehälter in die Tragschlaufe eingefädelt werden muss.

Bevorzugterweise sind Aufstandsfläche, die Mantelflächen, die Deckfläche sowie die zumindest eine erste/zweite Tragschlaufe aus identischem Material gefertigt, was die Herstellung vereinfacht.

Es handelt sich bei den Seitenkanten der Deckfläche, welche durch die mindestens eine erste Tragschlaufe miteinander verbunden sind und den Seitenkanten der Aufstandsfläche, welche über die mindestens eine zweite Tragschlaufe miteinander verbunden sind, um parallel zueinander verlaufende Seitenkanten, so dass der großvolumige Verpackungsbehälter einerseits relativ einfach mittels der Gabel eines Gabelstaplers aufgenommen werden kann, die Tragschlaufen aber auch als Angriffspunkte für Einspann- bzw. Haltemittel dienen können, wenn, wie gemäß der Erfindung, eine Füllöffnung zum Einfüllen von Bitumen in einer der Mantelflächen, vorzugsweise der beiden kleineren Mantelflächen vorgesehen ist. Aufgrund der länglichen, schlauchförmigen Ausgestaltung der erfindungsgemäßen Verpackungsbehälter, bietet die Anordnung der Füllöffnung in einer der beiden kleineren Mantelflächen den Vorteil einer stabileren Befüllungsmöglichkeit entlang der Längsachse des Verpackungsbehälters.

Um den Befüllungsvorgang zu vereinfachen, kann jede Tragschlaufe in deren der Füllöffnung zugewandetem Endbereich eine Halteöffnung, vorzugsweise in Form einer Halteöse aufweisen, in welche Hebemittel eingreifen können um den Verpackungsbehälter zu heben bzw. durch ziehen der Trageschlaufen in jeweils entgegengesetzte Richtung die Füllöffnung in der Mantelfläche zu öffnen.

Eine besonders stabile Ausführungsform ergibt sich, wenn erfindungsgemäß eine zweite Seitenlänge der Aufstandsfläche um mehr als 25%, vorzugsweise um mehr als 50% kürzer ist als die erste Seitenlänge der Aufstandsfläche und mindestens gleich der Höhe des Verpackungsbehälters.

Eine weitere Ausführungsvariante der Erfindung sieht vor, dass zwei einander gegenüberliegende Mantelflächen durch eine Zwischenwand miteinander verbunden sind, welche das Volumen des Verpackungsbehälters in zwei Kammern teilt, wodurch zwei kleinere Einheiten in einen Verpackungebehälter abgefüllt werden können, was Vorteile beim Einschmelzen des Bitumens bringt.

Im Anschluss erfolgt nun eine detaillierte Beschreibung eines Ausführungsbeispiels. Dabei zeigt
- Fig.1: eine Schrägansicht eines aus dem Stand der Technik bekannten Verpackungsbehälters für Bitumen
- Fig.2: eine Schrägansicht eines erfindungsgemäßen Verpackungsbehälters für Bitumen

Fig.1 zeigt einen aus dem Stand der Technik bekannten großvolumigen Verpackungsbehälter 1 für Bitumen, der eine breite Aufstandsfläche aufweist und mit zunehmender Höhe schmäler wird. Die Mantelflächen sind trapezförmig ausgebildet und sind zwecks zusätzlicher Versteifung mit Nähten versehen.

Wie sofort und unmittelbar ersichtlich, ergeben sich aufgrund der Form des Behälters Probleme bei der Stapelbarkeit bzw. beim Transport.

Fig.2 zeigt einen befüllten erfindungsgemäßen großvolumigen Verpackungsbehälter 2 bestehend aus einer Aufstandsfläche 3, Mantelflächen 4 sowie einer Deckfläche 5. Jede Mantelfläche 4 weist die Form eines Rechtecks auf, auch ein Quadrat ist daher möglich, so dass sich ein gut stapel- und transportierbarer Verpackungsbehälter ausbildet. Da der Verpackungsbehälter in Fig.2 befüllt dargestellt wurde, weist dieser Ausbauchungen auf, so dass der Anschein entsteht, dass die Mantelfläche keine Rechtecksform aufweisen. Diese Ausbauchungen ergeben sich jedoch aufgrund des Streckvermögens der Mantelflächen. Besonders gut ist die Rechtecksform in unbefülltem zustand zu erkennen.

Des weiteren ist zumindest eine erste Seitenlänge (10,11) der Aufstandsfläche um mehr als 50% vorzugsweise um mehr als 80% länger als die Höhe H des Verpackungsbehälters, wodurch der Verpackungsbehälter auch die für den Transport von Bitumen erforderliche Stabilität aufweist, so dass das zäh fließende Bitumen auch nach dem Einfüllen den Verpackungsbehälter nicht zum Umkippen bringen kann.

An der Außenseite der Aufstandsfläche 3, vorzugsweise an deren Seitenkanten 10,11 ist eine erste Tragschlaufe 7 angeordnet. An der Außenseite der Deckfläche 5 vorzugsweise an deren Seitenkanten 8,9 ist eine zweite Tragschlaufe 6 angeordnet. Erste und zweite Tragschlaufen 6,7 verbinden die jeweils einander gegenüberliegende Seitenkanten 8 und 9 bzw. 10 und 11, bei welchen es sich vorzugesweise um die längeren Seitenkanten der Aufstandsfläche/Deckfläche 3,5 handelt.

Erste und zweite Trageschlaufe 6,7 sind aus dem gleichen Material gefertigt wie der Verpackungsbehälter 2 als solches, nämlich aus Polypropylen Gewebe. Dieser Umstand sowie der Umstand, dass die Breite x der Tragschlaufen 6,7 zumindest ein Viertel, vorzugsweise drei Viertel der Länge der Seitenkanten 8,9 bzw. 10,11 beträgt, trägt dazu bei, dass die Tragschlaufen 6,7 eine hohe Steifigkeit aufweisen und die Aufstandsfläche 3 bzw. die Deckfläche 5 zumindest abschnittsweise tunnelartig überspannen. Insbesondere auch aus der symmetrischen Anordnung der Tragschlaufen 6,7 im Hinblick auf die Längsachse des Verpackungsbehälters 2 ergibt sich eine leichte Einfädelbarkeit von technischen Hebemitteln, beispielsweise der Gabel eines Gabelstaplers.

Eine Füllöffnung 12 ist an einer Mantelfläche 4, vorzugsweise an einer der beiden kleineren Mantelflächen des Verpackungsbehälters 2 ausgebildet. Zwecks Befüllung weist jede Tragschlaufe 6,7 in deren der Mantelfläche 4 mit Füllöffnung 12 zugewandtem Endbereich Halteöffnungen 13 auf, die als Halteösen ausgebildet sein können und auf welchen der Verpackungsbehälter 2 aufgehängt werden kann. Alternativ dazu können auch an den gegenüberliegenden Endbereichen Halteöffnungen 17 vorgesehen sein, um die Handhabbarkeit zu verbessern.

Die Füllöffnung 12 ist durch darüber angeordnete Laschen 22,23, die an der die Füllöffnung aufweisenden Mantelfläche 4 ausgebildet sind, abgedeckt. Die Laschen können mittels eines Verschlusses 18 in eine die Füllöffnung 12 abdeckende Position gebracht werden. Zu diesem Zweck ist eine der Laschen 22 mit einer Schlaufe 19 versehen, die mit einem Band 20 an einer weiteren Schlaufe 21 befestigbar ist, die an einer die Mantelfläche 4, welche die Füllöffnung 12 aufweist, begrenzenden Naht angebracht ist. Durch das Verknoten des Bandes 20 ziehen sich die beiden Schlaufen 19 und 21 zusammen und verschließen so über die Laschen 22,23 die Füllöffnung 12.

Zusätzlich kann vorgesehen sein, dass zwei einander gegenüberliegende Mantelflächen durch eine Zwischenwand 14 miteinander verbunden sind, welche das Volumen des Verpackungsbehälters 2 in zwei Kammern 15,16 teilt. In diesem Fall sind entsprechend zwei Füllöffnungen (nicht eingezeichnet) vorzusehen.

## Patentansprüche

1. Großvolumiger Verpackungsbehälter (2) aus flexiblem Material, vorzugsweise aus Polypropylen Gewebe, mit einer rechteckigen Aufstandsfläche (3), auf welcher der Verpackungsbehälter (2) in Transportposition lagert
sowie vier Mantelflächen (4) und einer Deckfläche (5), zum Transport von Bitumen, wobei Aufstandsfläche (3), Mantelflächen (4) und Deckfläche (5), vorzugsweise jeweils durch Nähte, mit der/den benachbarten Fläche(n) verbunden sind, wobei jede Mantelfläche (4) die Form eines Rechtecks aufweist und zumindest eine erste Seitenlänge (10,11) der Aufstandsfläche (3) um mehr als 80%, bevorzugt um mehr als 100% länger ist als die Höhe (H) des verpackungsbehälters (2), **dadurch gekennzeichnet,**
**dass** die Höhe (H) stets kleiner als 100 cm ist und
**dass** mindestens eine, vorzugsweise exakt eine erste Tragschlaufe (6) vorgesehen ist, welche zwei einander gegenüberliegende Seitenkanten (8,9) der Deckfläche (5) über deren Außenseite miteinander verbindet und welche mit der Deckfläche (5) einen Tunnel bildet und die Breite der mindestens einen, vorzugsweise exakt einen, ersten Tragschlaufe (6) bzw. der Gesamtheit der Breiten der Tragschlaufen an der Deckfläche (5) zumindest drei Viertel der Länge der beiden Seitenkanten (8,9) beträgt, welche sie miteinander verbindet, wobei die Seitenkanten (8,9) parallel zur ersten Seitenlänge (10,11) der Aufstandsfläche (3) verlaufen, und
**dass** eine Füllöffnung (12) in einer der beiden Mantelflächen (4), vorzugsweise in einer der beiden kleineren Mantelflächen (4) vorgesehen ist.

2. Großvolumiger Verpackungsbehälter nach Anspruch 1, **dadurch gekennzeichnet, dass** mindestens eine, vorzugsweise exakt eine zweite Tragschlaufe (7) vorgesehen ist, welche zwei einander gegenüberliegende Seitenkanten (10, 11) der Aufstandsfläche (3) über deren Außenseite miteinander verbindet und die Breite der mindestens einen, vorzugsweise exakt einen zweiten Tragschlaufe (7), bzw. der Gesamtheit der Breiten de Tragschlaufen an der Aufstandsfläche (3) zumindest ein Viertel, vorzugsweise drei Viertel der Länge der beiden Seitenkanten (10,11) beträgt, welche sie miteinander verbindet.

3. Großvolumiger Verpackungsbehälter nach Anspruch 1 oder 2, **dadurch gekennzeichnet, dass** die Aufstandsfläche (3), die Mantelflächen (4), die Deckfläche (5) sowie die mindestens eine, vorzugsweise exakt eine erste und/oder zweite Tragschlaufe (6,7) aus identischem Material gefertigt sind.

4. Großvolumiger Verpackungsbehälter nach einem der Ansprüche 1 bis 3, **dadurch gekennzeichnet, dass** es sich bei den Seitenkanten (8,9) der Deckfläche (5), welche durch die mindestens eine, vorzugsweise exakt eine erste Tragschlaufe (6) miteinander verbunden sind und den Seitenkanten (10,11) der Aufstandsfläche (3), welche über die mindestens eine, vorzugsweise exakt eine zweite Tragechlaufe (7) miteinander verbunden sind, um parallel zueinander verlaufende Seitenkanten handelt.

5. Großvolumiger Verpackungsbehälter nach einem der Ansprüche 1 bis 4, **dadurch gekennzeichnet, dass** jede der zumindest einen, vorzugsweise exakt einen ersten und zweiten Tragschlaufe (6,7) in deren der Mantelfläche (4) mit Füllöffnung (12) zugewandtem Endbereich eine Halteöffnung (12,13), vorzugsweise in Form einer Halteöse aufweist.

6. Großvolumiger Verpackungsbehälter nach einem der Ansprüche 1 bis 5, **dadurch gekennzeichnet, dass** eine zweite Seitenlänge der Aufstandsfläche (3) um mehr als 25%, vorzugsweise um mehr als 50% kürzer ist als die erste Seitenlänge (10,11) der Aufstandsfläche und mindestens gleich der Höhe (H) des Verpackungsbehälters.

7. Großvolumiger Verpackungsbehälter nach einem der Ansprüche 1 bis 6, **dadurch gekennzeichnet, dass** Aufstandstandfläche, Mantelflächen und Deckfläche an deren Innenseite mit einer Folie ausgekleidet sind.

8. Großvolumiger Verpackungsbehälter nach einem der Ansprüche 1 bis 7, **dadurch gekennzeichnet, dass** zwei einander gegenüberliegende Mantelflächen (4) durch eine Zwischenwand (14) miteinander verbunden sind, welche das Volumen des Verpackungsbehälters (2) in zwei Kammern (15, 16) teilt.

## Claims

1. A large-volume packaging container (2) made of flexible material, preferably made of polypropylene fabric, having a rectangular contact surface (3), on which the packaging container (2) is stored in the transport position, as well as four lateral surfaces (4) and one cover surface (5), for the transport of bitumen, contact surface (3), lateral surfaces (4), and cover surface (5) being connected, preferably each by seams, to the adjacent surface(s), each lateral surface (4) having the form of a rectangle and at least one first side length (10, 11) of the contact surface (3) being longer by more than 80%, preferably by more than 100% than the height (H) of the packaging container (2) **characterized in that**
the height (H) is always less than 100 cm, and
at least one, preferably exactly one first carrying loop (6) is provided, which connects two opposing side edges (8, 9) of the cover surface (5) to one another via their outer side and which forms a tunnel with the cover surface (5) and the width of the at least one, preferably exactly one first carrying loop (6) or the entirety of the widths of the carrying loops on the cover surface (5) is at least three-fourths of the length of the two side edges (8, 9) which it connects to one another, the side edges (8, 9) extending parallel to the first side length (10, 11) of the first contact surface (3), and
a filling opening (12) is provided in one of the two lateral surfaces (4), preferably in one of the two smaller lateral surfaces (4).

2. The large-volume packaging container according to Claim 1, **characterized in that** at least one, preferably exactly one second carrying loop (7) is provided, which connects two opposing side edges (10, 11) of the contact surface (3) to one another via their outer side and the width of the at least one, preferably exactly one second carrying loop (7) or the entirety of the width of the carrying loops on the contact surface (3) is at least one fourth, preferably three-fourths of the length of the two side edges (10, 11) which it connects to one another.

3. The large-volume packaging container according to Claim 1 or 2, **characterized in that** the contact surface (3), the lateral surfaces (4), the cover surface (5) and the at least one, preferably exactly one first and/or second carrying loop (6, 7) are manufactured from identical material.

4. The large-volume packaging container according to one of Claims 1 to 3, **characterized in that** the side edges (8, 9) of the cover surface (5) which are connected to one another by the at least one, preferably exactly one first carrying loop (6), and the side edges (10, 11) of the contact surface (3) which are connected to one another by the at least one, preferably exactly one second carrying loop (7) are side edges which extend parallel to one another.

5. The large-volume packaging container according to one of Claims 1 to 4, **characterized in that** each of the at least one, preferably exactly one first and second carrying loops (6, 7), in its end area facing toward the lateral surface (4) having filling opening (12), has a holding opening (12, 13), preferably in the form of a holding eye.

6. The large-volume packaging container according to one of Claims 1 to 5, **characterized in that** a second side length of the contact surface (3) is shorter by more than 25%, preferably by more than 50% than the first side length (10, 11) of the contact surface and is at least equal to the height (H) of the packaging container.

7. The large-volume packaging container according to one of Claims 1 to 6, **characterized in that** contact surface, lateral surfaces, and cover surface are lined with a film on their inner side.

8. The large-volume packaging container according to one of Claims 1 to 7, **characterized in that** two opposing lateral surfaces (4) are connected to one another by an intermediate wall (14), which divides the volume of the packaging container (2) into two chambers (15, 16).

## Revendications

1. Récipient d'emballage de grand volume (2) en matériau flexible, de préférence en toile de polypropylène, avec une surface d'appui rectangulaire (3) sur laquelle le récipient d'emballage (2) s'appuie dans la position de transport et avec quatre surfaces d'enveloppe (4) et une surface de couverture (5), pour le transport de bitume, la surface d'appui (3), les surfaces d'enveloppe (4) et la surface de couverture (5) étant reliées, de préférence par des coutures, à la surface ou aux surfaces voisines, chaque surface d'enveloppe (4) présentant la forme d'un rectangle et au moins une première longueur de côté (10, 11) de la surface d'appui (3) étant plus longue de plus de 80 %, de préférence de plus de 100 %, que la hauteur (H) du récipient d'emballage (2),
**caractérisé en ce que** la hauteur (H) est toujours inférieure à 100 cm et
**en ce qu'**au moins une, de préférence exactement une première boucle de transport (6) est prévue, qui relie deux bords latéraux (8, 9) opposés de la surface de couverture (5) sur leur face extérieure et qui forme un tunnel avec la surface de couverture (5), et la largeur de l'au moins une, de préférence exactement une première boucle de transport (6) ou le total des largeurs des boucles de transport sur la surface de couverture (5) représente au moins les trois quarts de la longueur des deux bords latéraux (8, 9) qu'elle relie entre eux, les bords latéraux (8, 9) étant parallèles à la première longueur de côté (10, 11) de la surface d'appui (3), et
**en ce qu'**une ouverture de remplissage (12) est prévue dans l'une des deux surfaces d'enveloppe (4), de préférence dans l'une des deux plus petites surfaces d'enveloppe (4).

2. Récipient d'emballage de grand volume selon la revendication 1, **caractérisé en ce qu'**au moins une, de préférence exactement une deuxième boucle de transport (7) est prévue, qui relie deux bords latéraux (10, 11) opposés de la surface d'appui (3) sur leur côté extérieur, et la largeur de l'au moins une, de préférence exactement une deuxième boucle de transport (7) ou le total des largeurs des boucles de transport sur la surface d'appui (3) représente au moins un quart, de préférence les trois quarts de la longueur des deux bords latéraux (10, 11) qu'elle relie entre eux.

3. Récipient d'emballage de grand volume selon la revendication 1 ou 2, **caractérisé en ce que** la surface d'appui (3), les surfaces d'enveloppe (4), la surface de couverture (5) et l'au moins une, de préférence exactement une première et/ou deuxième boucle de transport (6, 7) sont faites d'un matériau identique.

4. Récipient d'emballage de grand volume selon l'une des revendications 1 à 3, **caractérisé en ce que** les bords latéraux (8, 9) de la surface de couverture (5) qui sont reliés entre eux par l'au moins une, de préférence exactement une première boucle de transport (6) et les bords latéraux (10, 11) de la surface d'appui (3) qui sont reliés entre eux par l'au moins une, de préférence exactement une deuxième boucle de transport (7) sont des bords latéraux parallèles l'un à l'autre.

5. Récipient d'emballage de grand volume selon l'une des revendications 1 à 4, **caractérisé en ce que** chacune des au moins une, de préférence exactement une première et deuxième boucles de transport (6, 7) présente une ouverture de maintien (12, 13), de préférence sous la forme d'un oeillet de maintien, dans sa partie d'extrémité orientée vers la surface d'enveloppe (4) dotée de l'ouverture de remplissage (12).

6. Récipient d'emballage de grand volume selon l'une des revendications 1 à 5, **caractérisé en ce qu'**une deuxième longueur de côté de la surface d'appui (3) est plus courte de plus de 25 %, de préférence de plus de 50 %, que la première longueur de côté (10, 11) de la surface d'appui et au moins égale à la hauteur (H) du récipient d'emballage.

7. Récipient d'emballage de grand volume selon l'une des revendications 1 à 6, **caractérisé en ce que** la surface d'appui, les surfaces d'enveloppe et la surface de couverture sont tapissés d'un film sur leur face intérieure.

8. Récipient d'emballage de grand volume selon l'une des revendications 1 à 7, **caractérisé en ce que** deux surfaces d'enveloppe (4) se faisant face sont reliées entre elles par une cloison intermédiaire (14) qui divise le volume du récipient d'emballage (2) en deux compartiments (15, 16).
